# EUROPÄISCHE PATENTSCHRIFT

(11) **EP 1 322 523 B1**
(45) Veröffentlichungstag und Bekanntmachung des Hinweises auf die Patenterteilung: **26.11.2008**
(21) Anmeldenummer: 01966937.3
(22) Anmeldetag: 27.09.2001
(51) Int. Cl.: B65D 5/74

(54) **VERSCHLIESSVORRICHTUNG AUS KUNSTSTOFF MIT DURCHSTOSSER**
PLASTIC CLOSING DEVICE WITH A PIERCING ELEMENT
DISPOSITIF DE FERMETURE EN PLASTIQUE DOTE D'UN PERFORATEUR

(30) Priorität: 03.10.2000 CH 193900; 09.11.2000 CH 218100
(43) Veröffentlichungstag der Anmeldung: 02.07.2003
(73) Patentinhaber: Bericap Holding GmbH, 55257 Budenheim (DE)
(72) Erfinder: DUBACH, Werner, Fritz, CH-8124 Maur (CH)
(74) Vertreter: Lieke, Winfried
(86) Internationale Anmeldenummer: PCT/CH2001/000582
(87) Internationale Veröffentlichungsnummer: WO 2002/028728

(56) Entgegenhaltungen:
- EP-A- 1 088 765
- FR-A- 2 765 194
- US-A- 4 747 501
- US-A- 4 884 705
- US-A- 5 810 184
- US-A- 5 960 992
- PATENT ABSTRACTS OF JAPAN vol. 1998, no. 10, 31. August 1998 (1998-08-31) -& JP 10 139057 A (TOPPAN PRINTING CO LTD), 26. Mai 1998 (1998-05-26)

## Beschreibung

Die vorliegende Erfindung betrifft eine über einer durchstossbaren Stelle eines geschlossenen Behältnisses anbringbare Verschlussvorrichtung aus Kunststoff, gemäss Oberbegriff des Patentanspruches 1.

Es sind verschiedenste, insbesondere zur Aufbewahrung von fliessfähigen Medien geeignete Behältnisse auf dem Markt erhältlich, bei denen vor der Oeffnung eine Folie oder Membran oder auch die Verpackungswand selbst durchstossen werden muss, bevor das flüssige Medium dem Behältnis entnommen werden kann. Solche Behältnisse sind beispielsweise sogenannte Weichverpackungen aus ein- oder mehrlagigen Folien oder beschichtetem Karton, auf denen eine Verschliessvorrichtung aufgeklebt oder aufgeschweisst ist, wobei die Verschliessvorrichtung einen Schraubverschluss umfasst. Verschliessvorrichtungen für solche Verpackungen weisen einen Unterteil auf, der einen zylindrischen Ausgussstutzen mit Aussengewinde und einen unteren, randständigen Flansch zur Befestigung auf der Weichpackung aufweist. Bevor der Inhalt aus der genannten Weichpackung entnommen werden kann, muss einerseits die Schraubkappe vom Unterteil abgeschraubt und andererseits die Behältniswand im Bereich des Ausgussstutzens durchtrennt werden. Für die Durchtrennung weist die Verschlussvorrichtung einen integrierten Durchstosser auf zur Durchtrennung der Behältniswand im Bereich der Behälteröffnung.

Auf Grund der Kenntnisse schlägt die WO 99/42375 eine Vorrichtung vor, bei der ein Durchstosser interaktiv mit einer Schraubkappe zusammenwirkt in der Weise, dass beim einfachen Abschrauben der Schraubkappe gleichzeitig der Durchstosser so bewegt wird, dass er nach unten gefördert wird und die Verpackungswandung durchstösst. Diese Verschliessvorrichtung ist absolut einfach in der Bedienung und entsprechend für den Konsumenten komfortabel. Problematisch an diesem Verschluss ist jedoch die Tatsache, dass der Durchstosser haftend auf der Verpackungswandung angebracht werden muss. Der durchtrennte Teil der Verpackungswand bleibt somit am Durchstosser hängen. Die Ränder der am Durchstosser verbleibenden Verpackungswand bleiben auch nach dem erstmaligen Oeffnen fest damit verbunden. Der Durchstosser selber verbleibt in der Schraubkappe und wird beim Oeffnen der Schraubkappe mit hinaus befördert. Weil die meisten Weichverpackungen einen Papier- oder Kartonanteil aufweisen, kommt die zerstörte Behältniswand, welche am Durchstosser fest angeklebt ist, einerseits immer wieder mit dem Inhalt des Behältnisses in Kontakt und andererseits wird er bei jedem Oeffnen wieder nach aussen befördert und kann dabei mehrfach kontaminiert werden und Flüssigkeitsreste, die daran haften, können ebenso kontaminiert werden oder oxidieren und gelangen danach wieder mit dem Inhalt in Verbindung, wenn der Drehverschluss geschlossen wird.

Letztlich ist aus der US-A 5 960 99 2 eine den Oberbegriff des Anspruches 1 bildende Verschlussvorrichtung bekannt. Dieser ist in der Bedienung äusserst einfach, wird doch durch das erstmalige Abschrauben der Schraubkappe der Durchstosser nach unten bewegt und somit die Membran oder die Behältniswand durchtrennt.

Zwingenderweise müssen Weichverpackungen im Bereich, der durchstossen werden soll, eine vorgestanzte Sollöffnungsstelle aufweisen. Eine solche Sollöffnungsstelle wird durch eine Prägestanzung erreicht, bei der die Folie oder der Folienverbund nur teilweise gestanzt ist, ohne eine Durchtrennung zu erreichen, so dass der Durchstosser mit geringerem Kraftaufwand eine vollständige Durchtrennung ermöglicht. Dies ist eine äusserst heikle Stanzung und entsprechend sind relativ häufig die Anstanzungen zu gering, worauf die erforderliche Kraft, die der Durchstosser erzeugen muss, sehr gross ist.

Bei der bekannten Lösung gemäss der EP A 0 328 652 wird die axial wirkende Kraft vom Schraubdeckel auf den Durchstosser ausgeübt und diese Kraft muss, vom Schraubgewinde der Schraubkappe aufgenommen werden können. Entsprechend muss das Gewinde am zylindrischen Unterteil und an der Innenfläche der Mantelwand der Schraubkappe kräftig, das heisst mit grosser Gewindeganghöhe ausgestattet sein.

Dies ist aber aus mehreren Gründen unerwünscht. Ein solches Gewinde verlangt insgesamt eine stabilere Konstruktion mit erhöhten Wandstärken, was auch bei relativ kleinen Verschlußvorrichtungen ein Mehrgewicht von 1-3 Gramm ergibt. Bei den hier erforderlichen Stückzahlen von über 10⁹ Stück/Jahr ergibt dies Materialeinsparungen in der Größe von über 1000 Tonnen Kunststoff, falls eine geringere Gewindeganghöhe realisiert werden kann.

Bei den heute bekannten Lösungen und insbesondere auch bei der Lösung gemäß der WO 99/62776 oder der oben genannten EP-A-0'328'652 läßt sich die gesamte translatorische Bewegung des Durchstoßers praktisch nur auf eine Rotationsbewegung von 180° der Schraubkappe verteilen. Entsprechend ist die erforderliche Kraft zur Erstbetätigung der Schraubkappe groß und stark von der Zähigkeit des vom Durchstoßer zu durchstoßenden Materials abhängig.

Es ist die Aufgabe der vorliegenden Erfindung, eine Verschlußvorrichtung der eingangs genannten Art zu schaffen, bei der die Membran aus der Ausgußöffnung verdrängt wird.

Diese Aufgabe löst eine Verschlußvorrichtung mit den Merkmalen des Patentanspruches 1.

In der Zeichnung ist eine bevorzugte Ausführungsform des Erfindungsgegenstandes im Detail dargestellt. Es zeigt:
- Figur 1: einen vertikalen Diametralschnitt durch die geschlossene Verschlussvorrichtung vor dem Erstgebrauch, während die Figuren 2 bis 4 einen ähnlichen Verschluss in seinen Einzelteilen in perspektivischer Lage zeigen, wobei
- Figur 2: den Unterteil in einer Ansicht schräg von oben,
- Figur 3: den Durchstosser ebenfalls in Ansicht leicht von oben und
- Figur 4: die Schraubkappe mit Blick leicht von unten zeigt.
- Figur 5: zeigt eine Schraubkappe Für die Verschlossvorrichtung gemäß der Erfindung in der Aufsicht mit Blick auf die Innenfläche der Schraubkappe.

In der Figur 1 erkennt man eine Verschlussvorrichtung, die insgesamt mit 1 bezeichnet ist und hier in einem diametralen Vertikalschnitt dargestellt ist. Die hier dargestellte Position zeigt die Verschlussvorrichtung 1, die auf einem Behältnis B befestigt ist. Das Behältnis ist hier eine Weichverpackung, die aus einer Folie oder einer Mehrschichtfolie F gefertigt ist. Unter Weichverpackungen versteht man Behältnisse, die aus einem beschichteten Karton oder aus einer Laminatfolie gefertigt sind und eine Sollöffnungsstelle S aufweisen, die durch eine entsprechende Prägestanzung P vorgegeben ist. Bei einer solchen Prägestanzung sind gewisse Schichten der Folie F durchtrennt, während die zuinnerst liegenden Schichten oder Schicht unverletzt bleibt.

Die Vorrichtung lässt sich jedoch auch verwenden bei Weichverpackungen, in denen eine entsprechende Oeffnung bereits eingestanzt ist. Während bei der ersten Variante der noch zu beschreibende Unterteil 2 auf die Folie F aussen aufgeschweisst oder aufgeklebt ist, erfolgt die Befestigung bei der zweiten Variante entweder durch eine Aufschweissung oder -klebung an der Aussen- oder Innenseite, wobei im letzteren Fall der Unterteil 2 die bereits vorhandene Oeffnung durchsetzt. In den beiden letztgenannten Varianten ist dann eine entsprechende Membran vorgesehen, die zu durchstossen ist.

Ohne dass eine solche Lösung dargestellt ist, ist es für den Fachmann selbstverständlich, dass die Vorrichtung auch so realisiert werden kann, dass der Unterteil 2 einen integralen Bestandteil des Behältnisses darstellt. In diesem Fall entspricht somit der Unterteil 2 einem entsprechend gestalteten Behältnishals.

Die nachfolgende detaillierte Beschreibung einer beverzugten Ausführungsform nimmt Bezug auf die Figuren 1 bis 4. Die Figuren 2 bis 3 stellen dabei die drei Hauptbestandteile entsprechend einer Explosionszeichnung dar.

Der Unterteil 2 ist im Detail in der Figur 2 dargestellt. Der Unterteil 2 hat die Gestalt eines Spundes. Er besteht aus einem Flansch 21, dessen Unter- oder Oberfläche eine Schweiss- oder Klebfläche 22 bildet. Mittels des Flansches 21 erfolgt somit die Verbindung der Verschlussvorrichtung 1 mit dem Behältnis B. Der Flansch 21 ist fluchtend einstückig am unteren Rand des zylindrischen Ausgussstutzens 20 angeformt. Der zylindrische Ausgussstutzen 20 besitzt ein grobes, mehrgängiges Innengewinde 24 mit einer relativ geringen Gewindeganghöhe. Der Querschnitt der Gewindegänge ist bevorzugterweise trapezoid geformt. Dabei ist die in der Einbaulage obere Flanke der Gewindegänge geneigt, während die untere Flanke praktisch rechtwinklig von der zylindrischen Wand des Ausgussstutzens 20 radial nach innen absteht. Dies erlaubt einerseits ein verbessertes Herausziehen des Kernes der Spritzgussform bei der Herstellung und andererseits ein erleichtertes ratschenartiges Uebereinanderstossen dieses Gewindes mit dem Aussengewinde des Durchstossers 3, der ein entsprechend gegengleiches Aussengewinde aufweist. Hierauf wird nachfolgend noch eingegangen werden. Die Mehrgängigkeit des Gewindes erlaubt einerseits eine erhöhte Kraftübertragung und andererseits einen flacheren Verlauf des Gewindes zu realisieren, während gleichzeitig die Positionierung bei der Montage weniger heikel ist.

Der Ausgussstutzen 20 hat auf seiner zylindrischen Mantelwand auf der Aussenseite ein Aussengewinde 23. Während bei der Ausführungsform gemäss der Figur 1 dieses Aussengewinde sich praktisch über die gesamte Höhe des Ausgussstutzens 20 erstreckt und ein übliches Gewinde aufweist, ist in der Figur 2 eine bevorzugte Ausführungsform dargestellt, bei welcher das Aussengewinde 23 lediglich im unteren Bereich angeordnet ist und als Feingewinde gestaltet ist. Ein solches Feingewinde spart nicht nur Material, sondern hat zusätzlich noch den Vorteil, dass.wiederum bei der Montage keine exakte Winkellagepositionierung erforderlich ist. Das hier gewählte Feingewinde kann gewählt werden, weil im Gegensatz zu Lösungen des Standes der Technik die axial auftretenden Kräfte bei der Betätigung des Durchstossers nicht von der Schraubkappe 4 aufgenommen werden müssen. Mittels der Schraubkappe 4 werden lediglich Radialbewegungen auf den Durchstosser ausgeübt, wobei das Gewinde zwischen der Schraubkappe 4 und dem Unterteil 2 praktisch unbelastet bleibt. Zwischen dem Aussengewinde 23 und dem Flansch 21 ist am Ausgussstutzen 20 unten ein ringförmiger Anschlagswulst 25 angeformt. Dieser Anschlagswulst 25 nimmt einerseits die Kräfte auf, die bei einem Aufdrücken der Schraubkappe 4 auf den Unterteil 1 wirken. Die Schraubkappe 4 kann somit direkt bis zum Anschlag auf die Anschlagswulst 25 hinuntergedrückt werden. Die Anschlagswulst 25 kann aber zusätzlich noch hier nicht dargestellte Formschlussmittel aufweisen, die mit einem Garantieband an der Schraubkappe 4 zusammenwirken können. Ein solches Garantieband ist hier nicht Gegenstand der Erfindung und entsprechend in der Zeichnung zu deren Entlastung weggelassen.

In den Ausgussstutzen 20 des Unterteiles 2 passt ein entsprechend gestalteter Durchstosser 3. Der Durchstosser 3 hat die Form eines zylindrischen Rohrstückes. Dieses Rohrstück wird gebildet durch eine zylindrische Wand 30, die mit einem Aussengewinde 31 versehen ist, dessen Gestaltung auf das Innengewinde 24 des Unterteiles 2 entsprechend angepasst ist. Dieses Aussengewinde 31 hat wiederum eine relativ geringe Gewindeganghöhe. Die Gewindegänge des auch hier wiederum mehrgängigen Gewindes 31 haben ebenso einen trapezfömigen Querschnitt. Im Gegensatz zum Innengewinde 24 ist hier die obere Flanke 35 sehr steil respektive mindestens annähernd senkrecht zur zylindrischen Wand 30 verlaufend. Hingegen ist die im Einbauzustand untere Gewindeflanke 36 relativ stark geneigt. Auch hier wiederum erlaubt diese Gestaltungsform einerseits eine verbesserte Entformung aus der Spritzform und andererseits eine erleichterte ratschenförmige Einführung des Durchstossers 3 in den Unterteil 2. Der untere Rand des Durchstossers 3 ist als Schneidkante 32 gestaltet. Entsprechend ist die zylindrische Wand 30 von aussen nach innen geneigt geformt und bildet eine scharfkantige Schneidkante. An der Schneidkante 32 sind zusätzlich Perforationszähne 33 angeformt**.**

Die zylindrische Wand 30 weist auf ihrer Innenfläche mindestens einen zum Zentrum hin vorstehenden Mitnehmer 34 auf. Je nach Gestaltungsform wird man jedoch zwei oder vier solche Mitnehmer 34 anbringen. In der Ausführung gemäss der Figur 3 sind diese Mitnehmer 34 als Nocken gestaltet, die einen etwa rechteckigen Querschnitt aufweisen. Die Mitnehmer 34 können aber auch durchgehend als in axialer Richtung verlaufende Rippen gestaltet sein.

In einer besonders bevorzugten, hier ebenfalls nicht dargestellten Variante lassen sich der Unterteil 2 und der Durchstosser 3 in vertikaler Richtung axial aufeinander ausgerichtet einstückig fertigen, wobei sie an ihrer Verbindungsstelle über mehrere Sollbruchstege miteinander verbunden sind. Auf diese Weise kann die Montage besonders einfach erfolgen, indem lediglich die beiden Teile ineinander gepresst werden. Eine Ausrichtung der beiden Teile aufeinander entfällt, weil diese bereits in der Fertigung korrekt aufeinander in der richtigen Winkellage zueinander hergestellt sind.

Die Schraubkappe 4 ist in der Figur 4 dargestellt. Sie besteht aus der Deckfläche 40 und der umlaufenden Mantelwand 41. An der Innenfläche der Mantelwand 41 ist das Innengewinde 42 angeformt, das mit dem Aussengewinde 23 am Ausgussstutzen 20 zusammenwirkt. Entsprechend ist dieses Gewinde ebenso als Feingewinde gestaltet. Zentrisch an der Deckfläche 40 angeformt ist eine Ringwand 43. Diese ist so dimensioniert, dass sie mit einem gewissen Zwischenraum in dem Innenraum des Durchstossers 3 Platz findet. Die Ringwand 43 hat keine Dichtfunktion, sondern dient im Wesentlichen dem Antrieb des Durchstossers 3. Entsprechend weist die Ringwand 43 Formschlussmittel auf, die mit den Mitnehmern 34 an der Innenwand der zylindrischen Wand 30 zusammenwirken können. Diese Formschlussmittel können einerseits eine Mitnehmernut 44 sein, in der der Mitnehmer 34 zu gleiten vermag, oder das Formschlussmittel kann als Mitnehmerrippe 45 gestaltet sein. In diesem Falle liegt die Mitnehmerrippe 45 bei der Betätigung seitlich am Mitnehmer 34 an. Entsprechend kann der Mitnehmer 34, wie bereits erwähnt, entweder als Nocken oder als Längsrippe gestaltet sein.

Das Formschlussmittel kann aber auch ohne die Ringwand 43 gestaltet sein. Eine solche Lösung zeigt die Figur 5, bei der eine Sicht von unten in die Innenseite einer Schraubkappe 4 dargestellt ist. Auch hier ist an der Deckfläche 40 anschliessend die Mantelwand 41 mit dem Innengewinde 42 angeformt. Statt einer Ringwand 43 sind hier jedoch zwei kreuzende, senkrecht auf der Deckfläche 40 stehende Wände angeformt, die vier Mitnehmerrippen 45 definieren. Diese Lösung kommt insbesondere bei Verschlussvorrichtungen mit kleinerem Durchmesser in Frage.

Wie bereits erwähnt, kann die erfindungsgemässe Verschlussvorrichtung auf einer Weichverpackung angebracht sein, wobei die Verbindung zwischen der Weichverpackung und der Verschlussvorrichtung 1 über den Unterteil 2 erfolgt. Ebenso ist es möglich und bereits erwähnt, dass der Unterteil 2 selbst Teil eines Behältnisses bildet. Letztlich kann es aber auch sinnvoll sein, den Unterteil als Adapter zu gestalten, um die Verbindung mit einem bestehenden Ausguss an einem beliebigen Behältnis anzuformen.

Wie ebenfalls bereits erwähnt, kann der Durchstosser 3 mit dem Unterteil 2 einstückig gefertigt sein. Die beiden Teile sind dann fluchtend aufeinander ausgerichtet. Eine solche Lösung ist realisierbar, indem der Durchstosser oberhalb des Unterteiles 2 angeformt ist, doch ist selbstverständlich auch die umgekehrte Anordnung möglich, wobei der Durchstosser 3 unterhalb des Ausgussstutzens 20 mit diesem fluchtend über Sollbruchstellen angeformt ist. Letztere Variante hat den Vorteil, dass dadurch die Gestaltung der Schneidkante nicht beeinflusst wird. Wie in der rechten Hälfte in der Figur 1 gezeigt, ist die Schneidkante 32 gezahnt gestaltet. Die Gestaltung der Schneidkante 32 wird im Wesentlichen davon abhängen, aus welchem Material das Behältnis B beziehungsweise die Membran, die vom Durchstosser zu öffnen ist, gefertigt ist.

Während bisher die Verbindung zwischen Unterteil 2 und Durchstosser 3 immer als Gewinde beschrieben ist, sei hier darauf hingewiesen, dass dies nicht zwingend ist. Diese formschlüssigen Mittel an der zylindrischen Wand des Durchstossers und an der Innenwand des Ausgusses 20 können auch als schraubenförmige Gleitbahnen gestaltet sein. Entsprechend wird man das formschlüssige Mittel am zylindrischen Ausgussstutzen als eine etwa gegengleiche schraubenlinienförmige, in die Wand des Ausgussstutzens eingelassene Führungskurve gestalten. Um nicht eine punktförmige Uebertragung zu bewirken, wird man die erwähnte Gleitbahn und die Führungskurve so aufeinander anpassen, dass die beiden flächig aufeinander aufliegen.

Die Gestaltung der Schneidkante kann, wie bereits erwähnt, auf das zu durchtrennende Material spezifisch angeformt sein. Bei einer solchen spezifischen Ausgestaltung lassen sich drei verschiedene Wirkungsbereiche definieren. Der erste Wirkungsbereich besteht in den Perforationszähnen 33, die in einem ersten Schritt eine Perforation des Materials bewirken. In der Drehrichtung direkt anschliessend an den Perforationszahn wird man Schneidbereiche 37 vorsehen, die eine schneidende Durchtrennung des Materials bewirken. Schliesslich kann die Schneidkante in einen stumpfen verbreiterten Bereich 38 übergehen, der in axialer Richtung dem Perforationszahn am weitesten entfernt ist und nur noch der Verdrängung der geschnittenen Behältniswand oder Membran aus dem Bereich der Ausgussöffnung dient.

Der grosse Vorteil der erfindungsgemässen Lösung besteht wie bereits erwähnt darin, dass in axialer Richtung auf der Schraubkappe bei der Betätigung praktisch keine Kräfte auftreten. Dieser Vorteil zahlt sich auch aus in Bezug auf die Verwendung eines Garantiebandes. Normalerweise sind Garantiebänder, die direkt beim Aufschrauben von der Schraubkappe getrennt werden, über entsprechende Sollbruchstellen mit dieser verbunden, und diese Sollbruchstellen müssen gelöst werden, indem eine Kraft in axialer Richtung ausgeübt wird, die beim Aufschrauben der Kappe auftritt. Weil diese Kraft bei den bekannten Lösungen einer Verschlussvorrichtung der hier interessierenden Art gleichzeitig mit der axialen Kraft, die auf den Durchstosser auszuüben ist, zusammenwirkt bzw. sich summiert, war die Gesamtkraft, die bei der Oeffnung erforderlich war, enorm gross. Die Verwendung eines Feingewindes wäre damit zum vornherein undenkbar.

Ein wesentliches Prinzip der erfindungsgemässen Lösung besteht in der neuen Kinematik. Statt, wie bisher, die Axialbewegung des Durchstossers mittels der Schraubkappe zu erzielen, wird diese hier durch die Schraubbewegung zwischen dem Durchstosser 3 und dem Unterteil 2 erzielt.

### Liste der Bezugszahlen

- 1: Verschlussvorrichtung
- 2: Unterteil
- 3: Durchstosser
- 4: Schraubkappe

- 20: Ausgussstutzen
- 21: Flansch
- 22: Schweiss- oder Klebfläche
- 23: Aussengewinde
- 24: Innengewinde
- 25: Ringförmige Anschlagswulst

- 30: Zylindrische Wand
- 31: Aussengewinde
- 32: Schneidkante
- 33: Perforationszähne
- 34: Mitnehmer
- 35: obere Flanke
- 36: untere Flanke
- 37: Schneidbereich
- 38: Verdrängungsbereich

- 40: Deckfläche
- 41: Mantelwand
- 42: Innengewinde
- 43: Ringwand
- 44: Mitnehmernut
- 45: Mitnehmerrippen

- B: Behältnis
- F: Folie oder Mehrschichtfolie
- P: Prägestanzung

## Patentansprüche

1. Eine über einer durchstoßbaren Stelle eines geschlossenen Behältnisses (B) anbringbare Verschlußvorrichtung (1) aus Kunststoff, bestehend aus einem spundförmigen Unterteil (2) mit zylindrischem Ausgußstutzen (20), der mit dem Behältnis verbunden oder verbindbar ist, und einer Schraubkappe (4), die auf den Unterteil (2) aufschraubbar ist, sowie einem zylindrischen Durchstoßer (3) mit einer Schneidkante, der in axialer Richtung beidseitig offen ist und im Unterteil verschiebbar gelagert ist, wobei in der Schraubkappe (4) Mittel (44, 45) vorhanden sind, die bei einer Abschraubbewegung der Schraubkappe auf den Durchstoßer wirken, der durch die durchstoßbare Stelle (S) nach unten in das Behältnis bewegt wird, wobei der Durchstoßer (3) auf der zylindrischen Innenwand (30) mindestens einen Mitnehmer (34) aufweist, der mit mindestens einer in der Schraubkappe (4) vorhandenen axial verlaufenden Mitnehmerrippe (45) zusammenwirkt und bei einer Drehbewegung der Schraubkappe (4) den Durchstoßer (3) in eine Drehbewegung versetzt, und daß zwischen dem zylindrischen Ausgußstutzen (20) des Unterteiles (2) und dem zylindrischen Durchstoßer (3) Formschlußmittel (24, 31) vorhanden sind, die bei der erstmaligen Abschraubbewegung der Schraubkappe den Durchstoßer (3) schraubenförmig nach unten bewegen, **dadurch gekennzeichnet, daß** die Schneidkante (32) drei verschiedene Wirkungsbereiche aufweist, nämlich einen ersten Perforationsbereich in der Gestalt mindestens eines Perforationszahnes (33), an den beidseitig ein Schneidbereich (37) anschließt, und daß ein Bereich als Verdrängungsbereich (38) gestaltet ist, der die teilweise geschnittene Behältniswand (F) oder Membran aus dem Bereich der Ausgußöffnung zur Seite verdrängt, ohne eine Trennung von der Behältniswand oder Membran zu bewirken.

2. Verschlußvorrichtung nach Anspruch 1 zur Verwendung auf einer Weichpackung (F), **dadurch gekennzeichnet, daß** der zylindrische Ausgußstutzen (20) mit Außengewinde mit einem unteren randständigen Flansch (21) zur Befestigung an einer Weichpackung gestaltet ist, und daß die durchstoßbare Stelle ein Bereich (S) der Behältniswandung ist, der unterhalb der vom Unterteil (2) freigelassenen Ausgußöffnung liegt.

3. Verschlußvorrichtung nach Anspruch 1, **dadurch gekennzeichnet, daß** der Unterteil (2) ein Adapter ist, der auf einen membranversiegelten Hals eines Behältnisses aufsetzbar ist und einen sich über den Behältnishals nach oben erstreckenden, die Ausgußöffnung formenden Teil aufweist.

4. Verschlußvorrichtung nach Anspruch 1, **dadurch gekennzeichnet, daß** der Unterteil (2) als Teil des Behältnisses selbst gestaltet ist.

5. Verschlußvorrichtung nach Anspruch 1, **dadurch gekennzeichnet, daß** der Unterteil (2) und der Durchstoßer (3) zwei gesondert gefertigte Teile sind.

6. Verschlußvorrichtung nach Anspruch 1, **dadurch gekennzeichnet, daß** der Unterteil (2) und der Durchstoßer (3) einstückig in axial fluchtender Anordnung übereinander gefertigt und über Sollbruchstellen winkelpositioniert gehalten sind.

7. Verschlußvorrichtung nach Anspruch 1, **dadurch gekennzeichnet, daß** das Mittel in der Schraubkappe (4) zur Betätigung des Durchstoßers (3) eine Ringwand (43) ist, an deren Außenfläche mindestens eine parallel zur Rotationsachse der Ringwand verlaufende Mitnehmerrippe (45) angeformt ist.

8. Verschlußvorrichtung nach Anspruch 1, **dadurch gekennzeichnet, daß** der Durchstoßer (3) an seiner zum Behältnis hin gerichteten Schneidkante (32) mit mindestens einem Perforationszahn (33) versehen ist.

9. Verschlußvorrichtung nach Anspruch 6, **dadurch gekennzeichnet, daß** der Durchstoßer (3) axial fluchtend über dem Unterteil (2) angeordnet ist und die Sollbruchstellen Stege sind, die als zerstörbare Verbindungen zwischen der unteren, zum Behältnis gerichteten Schneidkante (32) des Durchstoßers und der oberen Kante des Ausgußstutzens (20) angeordnet sind.

10. Verschlußvorrichtung nach Anspruch 5, **dadurch gekennzeichnet, daß** der Durchstoßer (3) axial fluchtend unter dem Ausgußstutzen (20) des Unterteils (2) angeordnet ist und die Sollbruchstellen in Form von Stegen als zerstörbare Verbindungen zwischen der oberen Kante des Durchstoßers (3) und dem genannten unteren Rand des Ausgußstutzens (20) angeordnet sind.

11. Verschlußvorrichtung nach Anspruch 1, **dadurch gekennzeichnet, daß** die Schraubkappe (4) ein Garantieband aufweist, das in axialer Richtung wirkt und in einer Ausnehmung am Unterteil (2) eingreift.

12. Verschlußvorrichtung nach Anspruch 11, **dadurch gekennzeichnet, daß** die Ausnehmung eine Ringnut im zylindrischen Ausgußstutzen (20) ist.

13. Verschlußvorrichtung nach Anspruch 1, **dadurch gekennzeichnet, daß** die Schraubkappe (4) mindestens eine an der Innenseite ihrer Deckfläche (40) angeordnete, diametral verlaufende Wand aufweist, die mindestens eine achsparallele Mitnehmerrippe (45) bildet.

14. Verschlußvorrichtung nach Anspruch 1, **dadurch gekennzeichnet, daß** das formschlüssige Mittel an der zylindrischen Wand (30) des Durchstoßers (3) eine schraubenlinienförmig vorstehende Gleitbahn ist.

15. Verschlußvorrichtung nach Anspruch 1, **dadurch gekennzeichnet, daß** formschlüssige Mittel am zylindrischen Ausgußstutzen (20) eine schraubenlinienförmige, in die Wand des Ausgußstutzens (20) eingelassene Führungskurve ist.

16. Verschlußvorrichtung nach den Ansprüchen 14 und 15, **dadurch gekennzeichnet, daß** die Gleitbahn und die Führungskurve flächig aufeinander aufliegen.

## Claims

1. A closure device (1) of plastic material which can be fitted over a pierceable location of a closed container (B), comprising a spigot-shaped lower portion (2) with a cylindrical pouring spout (20) which is connected or connectable to the container and a screw cap (4) which can be screwed on to the lower portion (2), as well as a cylindrical piercing member (3) with a cutting edge, which is open at both ends in the axial direction and which is mounted displaceably in the lower portion, wherein provided in the screw cap (4) are means (44, 45) which in an unscrewing movement of the screw cap act on the piercing member which is moved downwardly into the container through the pierceable location (S), wherein the piercing member (3) on the cylindrical inside wall (30) has at least one entrainment portion (34) which co-operates with at least one axially extending entrainment rib (45) provided in the screw cap (4) and upon a rotary movement of the screw cap (4) displaces the piercing member (3) in a rotary movement, and that provided between the cylindrical pouring spout (20) of the lower portion (2) and the cylindrical piercing member (3) are positively locking means (24, 31) which in the first unscrewing movement of the screw cap move the piercing member (3) downwardly in a helical configuration, **characterised in that** the cutting edge (32) has three different operative regions, namely a first perforation region in the form of at least one perforation tooth (33) which is adjoined at both sides by a cutting region (37), and that a region is in the form of a displacement region (38) which displaces the partially cut container wall (F) or diaphragm out of the region of the pouring opening towards the side without causing separation of the container wall or diaphragm.

2. A closure device according to claim 1 for use on a soft pack (F) **characterised in that** the cylindrical pouring spout (20) is formed with a male screwthread with a lower edge flange (21) for fixing to a soft pack and that the pierceable location is a region (S) of the container wall, which is below the pouring opening left free by the lower portion (2).

3. A closure device according to claim 1 **characterised in that** the lower portion (2) is an adaptor which can be placed on a diaphragm-sealed neck of a container and which has a part which extends upwardly beyond the container neck and which forms the pouring opening.

4. A closure device according to claim 1 **characterised in that** the lower portion (2) is in the form of part of the container itself.

5. A closure device according to claim 1 **characterised in that** the lower portion (2) and the piercing member (3) are two separately produced parts.

6. A closure device according to claim 1 **characterised in that** the lower portion (2) and the piercing member (3) are produced in one piece in mutually superposed axially aligned relationship and are held in angularly positioned relationship by way of desired-rupture locations.

7. A closure device according to claim 1 **characterised in that** the means in the screw cap (4) for actuating the piercing member (3) is an annular wall (43), on the outside surface of which is formed at least one entrainment rib (45) extending parallel to the axis of rotation of the annular wall.

8. A closure device according to claim 1 **characterised in that** the piercing member (3) is provided with at least one perforation tooth (33) at the piercing member cutting edge (32) which is directed towards the container.

9. A closure device according to claim 6 **characterised in that** the piercing member (3) is arranged in axially aligned relationship above the lower portion (2) and the desired-rupture locations are limbs which are arranged in the form of destructible connections between the lower cutting edge (32) of the piercing member, which is directed towards the container, and the upper edge of the pouring spout (20).

10. A closure device according to claim 5 **characterised in that** the piercing member (3) is arranged in axially aligned relationship under the pouring spout (20) of the lower portion (2) and the desired-rupture locations are arranged in the form of limbs as destructible connections between the upper edge of the piercing member (3) and said lower edge of the pouring spout (20).

11. A closure device according to claim 1 **characterised in that** the screw cap (4) has an anti-tamper strip which acts in the axial direction and which engages in a recess on the lower portion (2).

12. A closure device according to claim 11 **characterised in that** the recess is an annular groove in the cylindrical pouring spout (20).

13. A closure device according to claim 1 **characterised in that** the screw cap (4) has at least one diametrally extending wall which is arranged at the inside of the cover surface (40) of the screw cap and which forms at least one axis-parallel entrainment rib (45).

14. A closure device according to claim 1 **characterised in that** the positively locking means on the cylindrical wall (20) of the piercing member (3) is a helically projecting slide path.

15. A closure device according to claim 1 **characterised in that** the positively locking means on the cylindrical pouring spout (20) is a helical guide curve let into the wall of the pouring spout (20).

16. A closure device according to claims 14 and 15 **characterised in that** the slide path and the guide curve bear against each other in surface contact.

## Revendications

1. Dispositif (1) de fermeture en matière plastique pouvant être installé à un endroit pouvant être percé d'un contenant (B) fermé, composé d'une partie inférieure (2) en forme de bonde munie d'un bec verseur (20) cylindrique qui est joint au contenant ou qui peut être joint à celui-ci, et un bouchon (4) à vis, qui peut être vissé sur la partie (2) inférieure, ainsi qu'un perforateur (3) cylindrique avec une arête de coupe, lequel est ouvert de chaque côté dans la direction axiale et agencé dans la partie inférieure de manière à pouvoir se déplacer, des moyens (44, 45) présents dans le bouchon (4) à vis agissent lors d'un mouvement de dévissage du bouchon à vis sur le perforateur, qui se déplace vers le bas au travers de l'endroit (S) pouvant être percé dans le contenant, le perforateur (3) présente sur la paroi (30) intérieure cylindrique au moins un entraîneur (34), qui coopère avec au moins une nervure (45) d'entraîneur s'étendant axialement dans le bouchon (4) à vis et qui déplace par un mouvement rotatif du bouchon (4) à vis le perforateur (3) dans un mouvement rotatif, et entre le bec verseur (20) cylindrique de la partie (2) inférieure et le perforateur (3) cylindrique sont présents des moyens (24, 31) de liaison de forme qui par un premier mouvement de dévissage du bouchon à vis déplacent en forme d'hélice le perforateur (3) vers le bas, **caractérisé en ce que** l'arête (32) de coupe présente trois zones d'action différentes : une première zone de perforation dans le contenant comportant au moins une dent (33) de perforation, à laquelle se raccorde de chaque côté une zone (37) de coupe, et **en ce qu'**une zone est conçue en tant que zone (38) de déplacement qui déplace latéralement la paroi (F) ou l'opercule du contenant partiellement coupé(e) provenant de la zone de l'ouverture de versage, sans qu'une séparation ne soit effectuée dans la paroi du contenant ou de l'opercule.

2. Dispositif de fermeture selon la revendication 1 pour être utilisé sur un emballage (F) souple, **caractérisé en ce que** le bec verseur (20) présentant un filetage extérieur est conçu avec un rebord (21) inférieur périphérique permettant la fixation sur un emballage souple, et **en ce que** l'endroit pouvant être percé est une zone (S) de la paroi du contenant, qui est placée en dessous de l'ouverture de versage laissée libre par la partie (2) inférieure.

3. Dispositif de fermeture selon la revendication 1, **caractérisé en ce que** la partie (2) inférieure est un adaptateur, qui peut être placé sur un col scellé par un opercule d'un contenant et qui présente une partie formant l'ouverture de versage s'étendant vers le haut au dessus du col du contenant.

4. Dispositif de fermeture selon la revendication 1, **caractérisé en ce que** la partie (2) inférieure est elle-même conçue en tant que partie du contenant.

5. Dispositif de fermeture selon la revendication 1, **caractérisé en ce que** la partie (2) inférieure et le perforateur (3) sont deux parties fabriquées à part.

6. Dispositif de fermeture selon la revendication 1, **caractérisé en ce que** la partie (2) inférieure et le perforateur (3) sont fabriqués solidairement dans une disposition d'alignement axial et sont maintenus dans une position angulaire par des emplacements destinés à la rupture.

7. Dispositif de fermeture selon la revendication 1, **caractérisé en ce que** le moyen dans le bouchon (4) à vis servant à actionner le perforateur (3) est une paroi (43) annulaire, sur la surface extérieure de celle-ci est formée au moins une nervure (45) d'entraîneur s'étendant parallèlement à l'axe de rotation de la paroi annulaire.

8. Dispositif de fermeture selon la revendication 1, **caractérisé en ce que** le perforateur (3) est muni d'au moins une dent (33) de perforation sur son arête (32) de coupe orientée vers le contenant.

9. Dispositif de fermeture selon la revendication 6, **caractérisé en ce que** le perforateur (3) est disposé en alignement axial au dessus de la partie (2) inférieure et les emplacements destinés à la rupture sont des éléments de liaison, qui en tant que liaisons pouvant être détruites sont disposées entre l'arête (32) de coupe inférieure du perforateur orientée vers le contenant et l'arête supérieure du bec verseur (20).

10. Dispositif de fermeture selon la revendication 5, **caractérisé en ce que** le perforateur (3) est disposé en alignement axial en dessous du bec verseur (20) de la partie (2) inférieure et les emplacements destinés à la rupture en forme d'éléments de liaison en tant que liaisons pouvant être détruites sont disposés entre l'arête supérieure du perforateur (3) et le rebord inférieur mentionné du bec verseur (20).

11. Dispositif de fermeture selon la revendication 1, **caractérisé en ce que** le bouchon (4) à vis présente une bande de garantie, qui agit dans la direction axiale et qui s'engage dans un évidement sur la partie (2) inférieure.

12. Dispositif de fermeture selon la revendication 1, **caractérisé en ce que** l'évidement est une rainure annulaire dans le bec verseur (20) cylindrique.

13. Dispositif de fermeture selon la revendication 1, **caractérisé en ce que** le bouchon (4) à vis présente au moins une paroi s'étendant diamétralement disposée sur la face intérieure de sa surface (40) de recouvrement, qui forme au moins une nervure (45) d'entraîneur axialement parallèle.

14. Dispositif de fermeture selon la revendication 1, **caractérisé en ce que** le moyen de liaison de forme sur la paroi (30) cylindrique du perforateur (3) est une voie de glissement faisant saillie selon un mouvement hélicoïdal.

15. Dispositif de fermeture selon la revendication 1, **caractérisé en ce que** le moyen de liaison de forme sur le bec verseur (20) cylindrique est un guidage curviligne en forme hélicoïdale introduite dans la paroi du bec verseur (20).

16. Dispositif de fermeture selon les revendications 14 et 15, **caractérisé en ce que** la voie de glissement et le guidage curviligne sont superposés l'un sur l'autre à plat.
